# FASCICULE DE BREVET EUROPEEN

(11) **EP 3 228 945 B1**
(45) Date de publication et mention de la délivrance du brevet: **15.01.2020**
(21) Numéro de dépôt: 17164821.5
(22) Date de dépôt: 04.04.2017
(51) Int. Cl.: F24D 19/10, G01N 1/00

(54) **PROCÉDÉ DE RÉGULATION D'UN APPAREIL DE CHAUFFAGE COMPRENANT AU MOINS UN CAPTEUR DE CO2 ET AU MOINS UN CAPTEUR DE TEMPÉRATURE ET APPAREIL DE CHAUFFAGE ASSOCIÉ**
VERFAHREN ZUR REGULIERUNG EINES HEIZGERÄTS, DAS MINDESTENS EINEN CO2-SENSOR UND MINDESTENS EINEN TEMPERATURSENSOR UMFASST, UND ENTSPRECHENDES HEIZGERÄT
METHOD FOR CONTROLLING A HEATING APPARATUS INCLUDING AT LEAST ONE CO2 SENSOR AND AT LEAST ONE TEMPERATURE SENSOR, AND ASSOCIATED HEATING APPARATUS

(30) Priorité: 07.04.2016 FR 1653068
(43) Date de publication de la demande: 11.10.2017
(73) Titulaire: Thermor, 45140 Saint-Jean-de-la-Ruelle (FR)
(72) Inventeur: MELOT, Thomas, 45650 Saint Jean Le Blanc (FR); DELAHAYE, Guillaume, 45000 Orléans (FR)
(74) Mandataire: Cabinet Chaillot

(56) Documents cités:
- EP-A1- 2 522 889
- EP-A1- 2 642 213
- EP-A1- 3 035 144
- DE-A1-102012 112 710
- DE-C1- 3 306 574
- US-A1- 2015 323 200

## Description

La présente invention concerne le domaine de la régulation des appareils de chauffage, et porte en particulier sur un procédé de régulation d'un appareil de chauffage comprenant au moins un capteur de CO₂ (dioxyde de carbone) et au moins un capteur de température, en fonction de l'état d'ouverture/fermeture d'au moins un ouvrant, et sur un appareil de chauffage associé.

Les appareils de chauffage à effet Joule existants sont généralement capables de détecter une ouverture/fermeture d'une fenêtre dans la pièce dans laquelle ils sont installés, les détections de l'ouverture puis de la fermeture de fenêtre étant généralement basées sur les variations de température vues par la sonde de température embarquée dans l'appareil de chauffage.

Cette solution est efficace dans la plupart des cas, mais il peut arriver que les chutes de température, dans le cas d'une ouverture de fenêtre, ou remontées de température, dans le cas d'une fermeture de fenêtres, vues par la sonde de température soient trop faibles pour pouvoir détecter le changement d'état de la fenêtre. Par exemple, une ouverture de fenêtre de 10 à 15 min est difficilement observable par une sonde de température, la diminution de température n'étant pas suffisante pour détecter l'ouverture de la fenêtre. La seule détection par une sonde de température n'est donc pas assez robuste.

La demande de brevet européen EP3035144A1 divulgue un dispositif pour commander la puissance de chauffage dans un logement sur la base d'un réseau de capteurs, le réseau de capteurs comprenant des capteurs de température permettant de détecter une ouverture d'ouvrant et un capteur de CO₂ permettant de mesurer la qualité de l'air dans le logement. Cependant, le capteur de CO₂ de ce dispositif n'est pas configuré pour détecter une ouverture d'ouvrant, de telle sorte que la détection d'ouverture d'ouvrant repose uniquement sur les capteurs de température et n'est donc pas robuste.

La demande de brevet américain US2015/323200A1 divulgue des systèmes pour commander un débit de fluide conditionné au niveau de dispositifs de distribution thermique, de multiples capteurs étant disposés sur chacun des dispositifs de distribution thermique. Cependant, ces systèmes ne permettent pas de détecter une ouverture d'ouvrant.

La demande de brevet allemand DE102012112710A1 décrit un appareil de chauffage prévu pour l'intérieur d'une pièce comportant au moins un ouvrant apte à prendre un état ouvert ou un état fermé, l'appareil de chauffage comprenant au moins un capteur de température et un moyen de chauffage, et comprenant en outre un module de régulation qui exécute les étapes suivantes:
- la détermination, sur une période de temps de configuration, de l'état courant de l'au moins un ouvrant parmi l'état ouvert et l'état fermé, à l'aide d'au moins un capteur de température;
- l'interrogation périodique de l'au moins un capteur de température concernant une détection de changement d'état courant de l'au moins un ouvrant ; et
- dès qu'un changement d'état courant de l'au moins un ouvrant est détecté par l'au moins un capteur de température, le passage de l'appareil de chauffage dans un mode de régulation correspondant au nouvel état courant.

La présente invention vise à résoudre les inconvénients de l'état antérieur de la technique, en proposant un procédé de régulation d'un appareil de chauffage comprenant au moins un capteur de CO2 et au moins un capteur de température en fonction de l'état détecté d'ouverture/fermeture d'au moins un ouvrant de la pièce dans laquelle est installé l'appareil de chauffage, le procédé comprenant entre autres le passage de l'appareil de chauffage dans un mode de régulation correspondant au nouvel état courant de l'au moins un ouvrant lorsqu'un changement d'état courant de l'au moins un ouvrant est détecté par au moins l'un parmi l'au moins un capteur de CO₂ et l'au moins un capteur de température, ce qui permet de rendre plus robuste et plus réactive la détection d'ouverture/fermeture d'ouvrant.

Il est bien entendu que l'action sur le moyen de chauffage lors d'une détection d'ouverture/fermeture d'ouvrant peut varier : ainsi, si le chauffage est coupé parce-que la période de l'année rend inutile le chauffage, la détection d'ouverture/fermeture d'ouvrant ne modifiera pas le fonctionnement du moyen de chauffage entre le moment avant détection et le moment après détection. Dans tous les cas, le module de régulation déterminera l'action à effectuer sur le moyen de chauffage en fonction de consignes/programmes/instructions prédéterminées.

La présente invention propose également un appareil de chauffage comprenant un module de régulation configuré pour mettre en œuvre le procédé de régulation selon la présente invention.

La présente invention a donc pour objet un procédé de régulation d'un appareil de chauffage à l'intérieur d'une pièce comportant au moins un ouvrant apte à prendre un état ouvert ou un état fermé, l'appareil de chauffage comprenant au moins un capteur de CO₂ et au moins un capteur de température et comprenant en outre un module de régulation et un moyen de chauffage, caractérisé par le fait que le procédé de régulation comprend les étapes suivantes : la détermination, sur une période de temps de configuration, de l'état courant de l'au moins un ouvrant parmi l'état ouvert et l'état fermé, à l'aide d'au moins l'un parmi l'au moins un capteur de CO₂ et l'au moins un capteur de température ; l'interrogation périodique de l'au moins un capteur de CO₂ et de l'au moins un capteur de température concernant une détection de changement d'état courant de l'au moins un ouvrant ; et dès qu'un changement d'état courant de l'au moins un ouvrant est détecté par au moins un parmi l'au moins un capteur de CO₂ et l'au moins un capteur de température, le passage de l'appareil de chauffage dans un mode de régulation correspondant au nouvel état courant.

Ainsi, l'association d'au moins un capteur de température et d'au moins un capteur de CO₂ permet de gagner en robustesse et en réactivité sur la détection d'ouverture/fermeture d'ouvrant.

Le terme « ouvrant » désigne dans la présente demande toute fenêtre ou porte donnant vers l'extérieur du bâtiment ou vers une pièce non habitable et non chauffée du bâtiment.

La période de temps de configuration est de préférence comprise entre 5 et 30 secondes.

La période d'interrogation de l'au moins un capteur de CO₂ et de l'au moins un capteur de température est de préférence comprise entre 2 et 120 secondes.

L'association des deux types de capteur permet d'améliorer l'efficacité et la fiabilité de détection d'ouverture/fermeture d'ouvrant, le changement d'état courant de l'ouvrant étant détecté par le plus rapide parmi l'au moins un capteur de température et l'au moins un capteur de CO₂.

Bien que le capteur de CO₂ détecte généralement plus rapidement le changement d'état courant de l'ouvrant que le capteur de température, dans certains cas le capteur de température sera plus rapide que le capteur de CO₂, tels que dans le cas d'une grande pièce avec peu de personnes à l'intérieur, dans le cas d'une surventilation du logement ou dans le cas d'une importante différence de température entre l'intérieur et l'extérieur de la pièce.

Selon une caractéristique particulière de l'invention, dans le mode de régulation correspondant à l'état fermé, le procédé de régulation comprend en outre l'actionnement du moyen de chauffage de l'appareil de chauffage.

Ainsi, lorsque l'ouvrant était initialement ouvert et qu'une fermeture de l'ouvrant est détectée, le moyen de chauffage est actionné afin de chauffer la pièce pour garantir le confort de l'utilisateur.

Selon une caractéristique particulière de l'invention, dans le mode de régulation correspondant à l'état ouvert, le procédé de régulation comprend en outre la coupure du moyen de chauffage de l'appareil de chauffage.

Ainsi, lorsqu'une ouverture de l'ouvrant est détectée, le moyen de chauffage est coupé afin de réaliser des économies d'énergie et de garantir un comportement écologique de l'appareil de chauffage.

Selon une caractéristique particulière de l'invention, l'au moins un capteur de température détecte un changement d'état courant depuis l'état fermé vers l'état ouvert lorsque la température mesurée par l'au moins un capteur de température est inférieure à un seuil S1 de température inférieur, et détecte un changement d'état courant depuis l'état ouvert vers l'état fermé lorsque la température mesurée par l'au moins un capteur de température est supérieure à un seuil S2 de température supérieur.

Ainsi, la température est utilisée pour détecter l'ouverture/fermeture d'ouvrant dans la pièce dans laquelle est installé l'appareil de chauffage.

Dès que la température est inférieure au seuil S1 lorsque l'état actuel de l'ouvrant est l'état fermé, une ouverture d'ouvrant est détectée et le moyen de chauffage de l'appareil de chauffage est coupé.

Le seuil S1 de température inférieur est de préférence compris entre 0,5°C et 10°C.

Dès que la température dépasse le seuil S2 lorsque l'état actuel de l'ouvrant est ouvert, une fermeture d'ouvrant est détectée et le moyen de chauffage de l'appareil de chauffage est actionné.

Le seuil S2 de température supérieur est de préférence compris entre 0,5°C et 10°C.

Selon une caractéristique particulière de l'invention, l'au moins un capteur de CO₂ détecte un changement d'état courant depuis l'état fermé vers l'état ouvert lorsque la variation du taux de CO₂ mesuré par l'au moins un capteur de CO₂ est inférieure à un seuil S3 de variation de taux de CO₂ inférieur, et détecte un changement d'état courant depuis l'état ouvert vers l'état fermé lorsque la variation du taux de CO₂ mesuré par l'au moins un capteur de CO₂ est supérieure à un seuil S4 de variation de taux de CO₂ supérieur.

Ainsi, la variation du taux de CO₂ est utilisée pour détecter l'ouverture/fermeture d'ouvrant dans la pièce dans laquelle est installé l'appareil de chauffage.

Une ouverture de l'ouvrant ventile la pièce dans laquelle est installé l'appareil de chauffage et fait brutalement chuter le taux de CO₂ dans la pièce, ce qui permet de détecter facilement l'ouverture de l'ouvrant par le capteur de CO₂.

Dès que la variation du taux de CO₂ est inférieure au seuil S3 lorsque l'état actuel de l'ouvrant est l'état fermé, une ouverture d'ouvrant est détectée et le moyen de chauffage de l'appareil de chauffage est coupé.

Au contraire, à la fermeture de l'ouvrant, le taux de CO₂ recommence à croître, ce qui permet de détecter la fermeture de l'ouvrant par le capteur de CO₂.

Dès que la variation du taux de CO₂ dépasse le seuil S4 lorsque l'état actuel de l'ouvrant est ouvert, une fermeture d'ouvrant est détectée et le moyen de chauffage de l'appareil de chauffage est actionné.

Selon une caractéristique particulière de l'invention, le seuil S3 de variation de taux de CO₂ inférieur est compris entre -5 et -20 ppm par minute, de préférence égal à -10 ppm par minute.

Ainsi, lorsque l'état courant de l'ouvrant est l'état fermé et que la variation du taux de CO₂ est inférieure à -10 ppm par minute, on estime que cette variation est suffisamment importante et rapide pour en déduire une détection d'ouverture d'ouvrant.

Selon une caractéristique particulière de l'invention, le seuil S4 de variation de taux de CO₂ supérieur est compris entre 0,25 et 3 ppm par minute, de préférence égal à 1 ppm par minute.

Ainsi, lorsque l'état courant de l'ouvrant est l'état ouvert et que la variation du taux de CO₂ est supérieure à 1 ppm par minute, on estime que cette variation est suffisamment importante et rapide pour en déduire une détection de fermeture d'ouvrant.

La présente invention a également pour objet un appareil de chauffage comprenant au moins un capteur de CO₂ et au moins un capteur de température, l'appareil de chauffage comprenant en outre un module de régulation et un moyen de chauffage, l'appareil de chauffage étant disposé à l'intérieur d'une pièce comportant au moins un ouvrant pouvant prendre un état ouvert ou un état fermé, caractérisé par le fait que le module de régulation est configuré pour mettre en œuvre le procédé décrit ci-dessus.

Ainsi, l'association d'au moins un capteur de température et d'au moins un capteur de CO₂ permet de rendre la détection d'ouverture/fermeture d'ouvrant de l'appareil de chauffage plus fiable et plus réactive, le moyen de chauffage étant coupé lorsque l'un des deux types de capteur détecte une ouverture d'ouvrant et étant actionné lorsque l'un des deux types de capteur détecte une fermeture d'ouvrant.

Selon une caractéristique particulière de l'invention, l'au moins un capteur de CO₂ est au moins l'un parmi un capteur de CO₂ par infrarouge ou par microphone (c'est-à-dire par procédé acoustique).

Selon une caractéristique particulière de l'invention, l'au moins capteur de température est au moins l'un parmi un capteur de thermométrie par résistance métallique, un capteur de thermométrie par thermistance ou un capteur de thermométrie par thermocouple.

Selon une caractéristique particulière de l'invention, le moyen de chauffage est au moins l'un parmi un corps de chauffe par convection, tel qu'un corps de chauffe en fonte, et un corps de chauffe par rayonnement, tel qu'un film chauffant.

Selon une première variante de l'invention, le module de régulation est mis en œuvre de manière analogique.

Ainsi, le module de régulation peut être mis en œuvre par une unité de traitement analogique comprenant des composants électroniques discrets, tels que des résistances, des condensateurs, des inductances, des diodes et/ou des transistors, disposés sur une carte électronique.

Selon une seconde variante de l'invention, le module de régulation est mis en œuvre de manière numérique.

Ainsi, le module de régulation peut être mis en œuvre par un microcontrôleur ou toute autre unité de traitement numérique comprenant au moins l'un parmi un processeur, un microprocesseur, un microcontrôleur, un processeur de signaux numériques (DSP), ou un composant logique programmable de type matrice prédiffusée programmable (FPGA) ou composant à application spécifique (ASIC), et de la mémoire.

Selon une autre variante de l'invention, le module de régulation est mis en œuvre de manière analogique et numérique.

Il est à noter que le module de régulation pourrait également être configuré pour réguler la puissance de chauffe du moyen de chauffage en fonction de la température mesurée par l'au moins un capteur de température de l'appareil de chauffage, sans s'écarter du cadre de la présente invention.

La présente invention a également pour objet une installation de chauffage comprenant au moins deux appareils de chauffage, tels que décrits ci-dessus, disposés à l'intérieur d'une pièce comportant au moins un ouvrant, les au moins deux appareils de chauffage étant configurés pour communiquer entre eux de manière filaire et/ou de manière sans fil, dans laquelle, dès qu'un appareil de chauffage parmi les au moins deux appareils de chauffage détecte un changement d'état courant de l'au moins un ouvrant, celui-ci communique l'information de changement d'état courant de l'au moins un ouvrant détecté aux autres appareils de chauffage parmi les au moins deux appareils de chauffage.

Ainsi, grâce à la connectivité entre appareils de chauffage, un appareil de chauffage qui déduit un changement d'état transmet l'information aux autres radiateurs de la même zone.

Pour mieux illustrer l'objet de la présente invention, on va en décrire ci-après, à titre illustratif et non limitatif, un mode de réalisation préféré, avec référence aux dessins annexés.

Sur ces dessins :
- la Figure 1 est un schéma de principe d'un appareil de chauffage selon la présente invention ; et
- la Figure 2 est un organigramme illustrant un procédé de régulation de l'appareil de chauffage selon la présente invention.

Si l'on se réfère à la Figure 1, on peut voir qu'il y est représenté un appareil de chauffage 1 selon la présente invention.

L'appareil de chauffage 1 comprend un capteur de CO₂ 2 et un capteur de température 3.

Il est à noter que l'appareil de chauffage 1 pourrait également comprendre plusieurs capteurs de CO₂ 2 et/ou plusieurs capteurs de température 3, sans s'écarter du cadre de la présente invention.

L'appareil de chauffage 1 comprend en outre un module de régulation 4 et un moyen de chauffage 5, le module de régulation 4 étant relié de manière filaire et/ou de manière sans fil au capteur de CO₂ 2, au capteur de température 3 et au moyen de chauffage 5.

Le capteur de CO₂ 2 est l'un parmi un capteur de CO₂ par infrarouge ou par microphone (c'est-à-dire par procédé acoustique.

Le capteur de température 3 est l'un parmi un capteur de thermométrie par résistance métallique, un capteur de thermométrie par thermistance ou un capteur de thermométrie par thermocouple.

Le moyen de chauffage 5 est au moins l'un parmi un corps de chauffe par convection tel qu'un corps de chauffe en fonte, et un corps de chauffe par rayonnement tel qu'un film chauffant.

L'appareil de chauffage 1 est installé à l'intérieur d'une pièce (non représentée à la Figure 1) comportant un ouvrant pouvant prendre un état ouvert ou un état fermé.

L'ouvrant peut être une fenêtre ou une porte donnant vers l'extérieur.

Le module de régulation 4 est configuré pour mettre en œuvre un procédé de régulation de l'appareil de chauffage 1, permettant, lorsqu'un changement d'état courant de l'ouvrant est détecté par au moins un parmi le capteur de CO₂ 2 et le capteur de température 3, le passage de l'appareil de chauffage 1 dans un mode de régulation correspondant au nouvel état courant de l'ouvrant, ledit procédé de régulation étant décrit plus en détail en référence à la Figure 2.

Ainsi, l'association du capteur de température 3 et du capteur de CO₂ 2 permet de rendre la détection d'ouverture/fermeture d'ouvrant de l'appareil de chauffage 1 plus fiable et plus réactive.

Il est à noter que le module de régulation 4 pourrait également être configuré pour réguler la puissance de chauffe du moyen de chauffage 5 en fonction de la température mesurée par le capteur de température 3 de l'appareil de chauffage 1, sans s'écarter du cadre de la présente invention.

Le module de régulation 4 est mis en œuvre de manière numérique par un microcontrôleur avec de la mémoire.

Il est à noter que le module de régulation 4 pourrait également être mis en œuvre de manière numérique par toute autre unité de traitement numérique comprenant au moins l'un parmi un processeur, un microprocesseur, un microcontrôleur, un processeur de signaux numériques (DSP), ou un composant logique programmable de type matrice prédiffusée programmable (FPGA) ou composant à application spécifique (ASIC), et de la mémoire.

Il est à noter que le module de régulation 4 pourrait également être mis en œuvre de manière analogique par une unité de traitement analogique comprenant des composants électroniques discrets, tels que des résistances, des condensateurs, des inductances, des diodes et/ou des transistors, disposés sur une carte électronique, sans s'écarter du cadre de la présente invention, ou être mis en œuvre de manière combinée analogique et numérique.

Si l'on se réfère à la Figure 2, on peut voir qu'il y est représenté un organigramme illustrant le procédé de régulation de l'appareil de chauffage 1.

Le procédé de régulation de l'appareil de chauffage 1 comprend les étapes suivantes :
- la détermination 100, sur une période de temps de configuration, de l'état courant de l'ouvrant parmi l'état ouvert et l'état fermé, à l'aide d'au moins l'un parmi le capteur de CO₂ 2 et le capteur de température 3 ;
- l'interrogation périodique 200 du capteur de CO₂ 2 et du capteur de température 3 concernant une détection de changement d'état courant de l'ouvrant ; et
- dès qu'un changement d'état courant de l'ouvrant est détecté par au moins un parmi le capteur de CO₂ 2 et le capteur de température 3, le passage 300 de l'appareil de chauffage 1 dans un mode de régulation correspondant au nouvel état courant.

Ainsi, l'association du capteur de température 3 et du capteur de CO₂ 2 permet de gagner en fiabilité et en réactivité sur la détection d'ouverture/fermeture d'ouvrant, le changement d'état courant de l'ouvrant étant détecté par le plus rapide parmi le capteur de température 3 et le capteur de CO₂ 2.

La période de temps de configuration est de préférence comprise entre 5 et 30 secondes.

La période d'interrogation du capteur de CO₂ 2 et du capteur de température 3 est de préférence comprise entre 2 et 120 secondes.

Dans le mode de régulation correspondant à l'état fermé de l'ouvrant, le moyen de chauffage 5 de l'appareil de chauffage 1 est actionné, ce qui permet, lorsque l'ouvrant était initialement ouvert et qu'une fermeture de l'ouvrant est détectée, de chauffer la pièce pour garantir le confort de l'utilisateur.

Dans le mode de régulation correspondant à l'état ouvert de l'ouvrant, le moyen de chauffage 5 de l'appareil de chauffage 1 est coupé, ce qui permet, lorsqu'une ouverture de l'ouvrant est détectée, de réaliser des économies d'énergie et de garantir un comportement écologique de l'appareil de chauffage 1.

Le capteur de température 3 détecte un changement d'état courant depuis l'état fermé vers l'état ouvert lorsque la température mesurée par le capteur de température 3 est inférieure à un seuil S1 de température inférieur.

Le seuil S1 de température inférieur est de préférence compris entre 0,5°C et 10°C.

Le capteur de température 3 détecte un changement d'état courant depuis l'état ouvert vers l'état fermé lorsque la température mesurée par le capteur de température 3 est supérieure à un seuil S2 de température supérieur.

Le seuil S2 de température supérieur est de préférence compris entre 0,5°C et 10°C.

Une ouverture de l'ouvrant ventile la pièce dans laquelle est installé l'appareil de chauffage 1 et fait brutalement chuter le taux de CO₂ dans la pièce, ce qui permet de détecter facilement l'ouverture de l'ouvrant par le capteur de CO₂ 2.

Le capteur de CO₂ 2 détecte un changement d'état courant depuis l'état fermé vers l'état ouvert lorsque la variation du taux de CO₂ mesuré par le capteur de CO₂ 2 est inférieure à un seuil S3 de variation de taux de CO₂ inférieur.

Ainsi, dès que la variation du taux de CO₂ est inférieure au seuil S3 lorsque l'état actuel de l'ouvrant est l'état fermé, une ouverture d'ouvrant est détectée et le moyen de chauffage 5 de l'appareil de chauffage 1 est coupé.

Au contraire, à la fermeture de l'ouvrant, le taux de CO₂ recommence à croître, ce qui permet de détecter la fermeture de l'ouvrant par le capteur de CO₂ 2.

Le capteur de CO₂ 2 détecte un changement d'état courant depuis l'état ouvert vers l'état fermé lorsque la variation du taux de CO₂ mesuré par le capteur de CO₂ 2 est supérieure à un seuil S4 de variation de taux de CO₂ supérieur.

Ainsi, dès que la variation du taux de CO₂ dépasse le seuil S4 lorsque l'état actuel de l'ouvrant est ouvert, une fermeture d'ouvrant est détectée et le moyen de chauffage 5 de l'appareil de chauffage 1 est actionné.

Le seuil S3 de variation de taux de CO₂ inférieur est égal à -10 ppm par minute. Ainsi, lorsque l'état courant de l'ouvrant est l'état fermé et que la variation du taux de CO₂ est inférieure à -10 ppm par minute, on estime que cette variation est suffisamment importante et rapide pour en déduire une détection d'ouverture d'ouvrant.

Il est à noter que le seuil S3 pourrait également être compris entre -5 et -20 ppm par minute, sans s'écarter du cadre de la présente invention.

Le seuil S4 de variation de taux de CO₂ supérieur est égal à 1 ppm par minute. Ainsi, lorsque l'état courant de l'ouvrant est l'état ouvert et que la variation du taux de CO₂ est supérieure à 1 ppm par minute, on estime que cette variation est suffisamment importante et rapide pour en déduire une détection de fermeture d'ouvrant.

Il est à noter que le seuil S4 pourrait également être compris entre 0,25 et 3 ppm par minute, sans s'écarter du cadre de la présente invention.

Bien que le capteur de CO₂ 2 détecte généralement plus rapidement le changement d'état courant de l'ouvrant que le capteur de température 3, dans certains cas le capteur de température 3 sera tout de même plus rapide que le capteur de CO₂ 2, tels que dans le cas d'une grande pièce avec peu de personnes à l'intérieur, dans le cas d'une surventilation du logement ou dans le cas d'une importante différence de température entre l'intérieur et l'extérieur de la pièce.

## Revendications

1. Procédé de régulation d'un appareil de chauffage (1) à l'intérieur d'une pièce comportant au moins un ouvrant apte à prendre un état ouvert ou un état fermé, l'appareil de chauffage (1) comprenant au moins un capteur de CO₂ (2) et au moins un capteur de température (3) et comprenant en outre un module de régulation (4) et un moyen de chauffage (5), le procédé de régulation comprenant les étapes suivantes :
- la détermination (100), sur une période de temps de configuration, de l'état courant de l'au moins un ouvrant parmi l'état ouvert et l'état fermé, à l'aide d'au moins l'un parmi l'au moins un capteur de CO₂ (2) et l'au moins un capteur de température (3) ;
- l'interrogation périodique (200) de l'au moins un capteur de CO₂ (2) et de l'au moins un capteur de température (3) concernant une détection de changement d'état courant de l'au moins un ouvrant ; et
- dès qu'un changement d'état courant de l'au moins un ouvrant est détecté par au moins un parmi l'au moins un capteur de CO₂ (2) et l'au moins un capteur de température (3), un passage (300) de l'appareil de chauffage (1) dans un mode de régulation correspondant au nouvel état courant.

2. Procédé de régulation selon la revendication 1, **caractérisé par le fait que**, dans le mode de régulation correspondant à l'état fermé, le procédé de régulation comprend en outre l'actionnement du moyen de chauffage (5) de l'appareil de chauffage (1).

3. Procédé de régulation selon la revendication 1 ou la revendication 2, **caractérisé par le fait que**, dans le mode de régulation correspondant à l'état ouvert, le procédé de régulation comprend en outre la coupure du moyen de chauffage (5) de l'appareil de chauffage (1).

4. Procédé de régulation selon l'une des revendications 1 à 3, **caractérisé par le fait que** l'au moins un capteur de température (3) détecte un changement d'état courant depuis l'état fermé vers l'état ouvert lorsque la température mesurée par l'au moins un capteur de température (3) est inférieure à un seuil S1 de température inférieur, et détecte un changement d'état courant depuis l'état ouvert vers l'état fermé lorsque la température mesurée par l'au moins un capteur de température (3) est supérieure à un seuil S2 de température supérieur.

5. Procédé de régulation selon l'une des revendications 1 à 4, **caractérisé par le fait que** l'au moins un capteur de CO₂ (2) détecte un changement d'état courant depuis l'état fermé vers l'état ouvert lorsque la variation du taux de CO₂ mesuré par l'au moins un capteur de CO₂ (2) est inférieure à un seuil S3 de variation de taux de CO₂ inférieur, et détecte un changement d'état courant depuis l'état ouvert vers l'état fermé lorsque la variation du taux de CO₂ mesuré par l'au moins un capteur de CO₂ (2) est supérieure à un seuil S4 de variation de taux de CO₂ supérieur.

6. Procédé de régulation selon la revendication 5, **caractérisé par le fait que** le seuil S3 de variation de taux de CO₂ inférieur est compris entre -5 et -20 ppm par minute, de préférence égal à -10 ppm par minute.

7. Procédé de régulation selon la revendication 5 ou la revendication 6, **caractérisé par le fait que** le seuil S4 de variation de taux de CO₂ supérieur est compris entre 0,25 et 3 ppm par minute, de préférence égal à 1 ppm par minute.

8. Appareil de chauffage (1) comprenant au moins un capteur de CO₂ (2) et au moins un capteur de température (3), l'appareil de chauffage (1) comprenant en outre un module de régulation (4) et un moyen de chauffage (5), l'appareil de chauffage (1) étant destiné à être disposé à l'intérieur d'une pièce comportant au moins un ouvrant pouvant prendre un état ouvert ou un état fermé, **caractérisé par le fait que** le module de régulation (4) est configuré pour mettre en œuvre le procédé selon l'une des revendications 1 à 7.

9. Appareil de chauffage (1) selon la revendication 8, **caractérisé par le fait que** l'au moins un capteur de CO₂ (2) est au moins un parmi un capteur de CO₂ par infrarouge ou par microphone.

10. Appareil de chauffage (1) selon la revendication 8 ou la revendication 9, **caractérisé par le fait que** l'au moins capteur de température (3) est au moins l'un parmi un capteur de thermométrie par résistance métallique, un capteur de thermométrie par thermistance ou un capteur de thermométrie par thermocouple.

11. Appareil de chauffage (1) selon l'une des revendications 8 à 10, **caractérisé par le fait que** le moyen de chauffage (5) est au moins l'un parmi un corps de chauffe par convection et un corps de chauffe par rayonnement.

12. Appareil de chauffage selon l'une des revendications 8 à 11, **caractérisé par le fait que** le module de régulation (4) est mis en œuvre de manière analogique.

13. Appareil de chauffage selon l'une des revendications 8 à 11, **caractérisé par le fait que** le module de régulation (4) est mis en œuvre de manière numérique.

14. Installation de chauffage comprenant au moins deux appareils de chauffage selon l'une des revendications 8 à 13 disposés à l'intérieur d'une pièce comportant au moins un ouvrant, les au moins deux appareils de chauffage étant configurés pour communiquer entre eux de manière filaire et/ou de manière sans fil, dans laquelle, dès qu'un appareil de chauffage parmi les au moins deux appareils de chauffage détecte un changement d'état courant de l'au moins un ouvrant, celui-ci communique l'information de changement d'état courant de l'au moins un ouvrant détecté aux autres appareils de chauffage parmi les au moins deux appareils de chauffage.

## Patentansprüche

1. Verfahren zum Regeln eines Heizgeräts (1) in einem Raum, der mindestens ein Öffnungselement umfasst, das einen geöffneten Zustand oder einen geschlossenen Zustand annehmen kann, wobei das Heizgerät (1) mindestens einen CO₂-Sensor (2) und mindestens einen Temperatursensor (3) umfasst und ferner ein Regelmodul (4) und ein Heizmittel (5) umfasst, wobei das Regelverfahren folgende Schritte umfasst:
- Bestimmen (100), während eines Konfigurationszeitraums, des aktuellen Zustands des mindestens einen Öffnungselements aus einem geöffneten Zustand und einem geschlossenen Zustand, anhand mindestens eines von dem mindestens einen CO₂-Sensor (2) und dem mindestens einen Temperatursensor (3);
- periodisches Abfragen (200) des mindestens einen CO₂-Sensors (2) und des mindestens einen Temperatursensors (3) bezüglich einer Detektion einer Änderung des aktuellen Zustands des mindestens einen Öffnungselements; und
- sobald eine Änderung des aktuellen Zustands des mindestens einen Öffnungselements durch den mindestens von dem mindestens einen CO₂-Sensor (2) und dem mindestens einen Temperatursensor (3) detektiert wird, Versetzen (300) des Heizgeräts (1) in einen Regelmodus, der dem neuen aktuellen Zustand entspricht.

2. Regelverfahren nach Anspruch 1, **dadurch gekennzeichnet, dass** in dem Regelmodus, der dem geschlossenen Zustand entspricht, das Regelverfahren ferner die Betätigung des Heizmittels (5) des Heizgeräts (1) umfasst.

3. Regelverfahren nach Anspruch 1 oder 2, **dadurch gekennzeichnet, dass** in dem Regelmodus, der dem geöffneten Zustand entspricht, das Regelverfahren ferner das Abschalten des Heizmittels (5) des Heizgeräts (1) umfasst.

4. Regelverfahren nach einem der Ansprüche 1 bis 3, **dadurch gekennzeichnet, dass** mindestens ein Temperatursensor (3) eine Änderung des aktuellen Zustands vom geschlossenen Zustand in den geöffneten Zustand detektiert, wenn die Temperatur, die durch den mindestens einen Temperatursensor (3) gemessen wird, niedriger als eine untere Temperaturschwelle S1 ist, und eine Änderung des aktuellen Zustands vom geöffneten Zustand in den geschlossenen Zustand detektiert, wenn die Temperatur, die durch den mindestens einen Temperatursensor (3) gemessen wird, höher als eine obere Temperaturschwelle S2 ist.

5. Regelverfahren nach einem der Ansprüche 1 bis 4, **dadurch gekennzeichnet, dass** der mindestens eine CO₂-Sensor (2) eine Änderung des aktuellen Zustands vom geschlossenen Zustand in den geöffneten Zustand detektiert, wenn die Variation des CO₂-Gehalts, der durch den mindestens einen CO₂-Sensor (2) gemessen wird, niedriger als eine untere Variationsschwelle S3 des CO₂-Gehalts ist, und eine Änderung des aktuellen Zustands vom geöffneten Zustand in den geschlossenen Zustand detektiert, wenn die Variation des CO₂-Gehalts, der durch den mindestens einen CO₂-Sensor (2) gemessen wird, höher als eine obere Variationsschwelle S4 des CO₂-Gehalts ist.

6. Regelverfahren nach Anspruch 5, **dadurch gekennzeichnet, dass** die untere Variationsschwelle S3 des CO₂-Gehalts zwischen -5 und -20 ppm pro Minute liegt, bevorzugt gleich -10 ppm pro Minute ist.

7. Regelverfahren nach Anspruch 5 oder 6, **dadurch gekennzeichnet, dass** die obere Variationsschwelle S4 des CO₂-Gehalts zwischen 0,25 und 3 ppm pro Minute liegt, bevorzugt gleich 1 ppm pro Minute ist.

8. Heizgerät (1), umfassend mindestens einen CO₂-Sensor (2) und mindestens einen Temperatursensor (3), wobei das Heizgerät (1) ferner ein Regelmodul (4) und ein Heizmittel (5) umfasst, wobei das Heizgerät (1) dazu gedacht ist, in einem Raum angeordnet zu sein, der mindestens ein Öffnungselement umfasst, das einen geöffneten Zustand oder einen geschlossenen Zustand annehmen kann, **dadurch gekennzeichnet, dass** das Regelmodul (4) konfiguriert ist, um das Verfahren nach einem der Ansprüche 1 bis 7 umzusetzen.

9. Heizgerät (1) nach Anspruch 8, **dadurch gekennzeichnet, dass** der mindestens eine CO₂-Sensor (2) mindestens einer von einem Infrarot- oder Mikrofon-CO₂-Sensor ist.

10. Heizgerät (1) nach Anspruch 8 oder 9, **dadurch gekennzeichnet, dass** der mindestens eine Temperatursensor (3) mindestens einer von einem Wärmemesssensor mit Metallwiderstand, einem Wärmemesssensor mit Heißleiter oder einem Wärmemesssensor mit Thermoelement ist.

11. Heizgerät (1) nach einem der Ansprüche 8 bis 10, **dadurch gekennzeichnet, dass** das Heizmittel (5) mindestens eines von einem Konvektionsheizkörper und einem Strahlungsheizkörper ist.

12. Heizgerät nach einem der Ansprüche 8 bis 11, **dadurch gekennzeichnet, dass** das Regelmodul (4) analog umgesetzt ist.

13. Heizgerät nach einem der Ansprüche 8 bis 11, **dadurch gekennzeichnet, dass** das Regelmodul (4) digital umgesetzt ist.

14. Heizungsanlage, umfassend mindestens zwei Heizgeräte nach einem der Ansprüche 8 bis 13, die im Innern eines Raums angeordnet sind, der mindestens ein Öffnungselement umfasst, wobei die mindestens zwei Heizgeräte konfiguriert sind, um miteinander drahtgebunden und/oder drahtlos zu kommunizieren, wobei, sobald ein Heizgerät der mindestens zwei Heizgeräte eine Änderung des aktuellen Zustands des mindestens einen Öffnungselements detektiert, es die Information der detektierten Änderung des aktuellen Zustands des mindestens einen Öffnungselements den anderen Heizgeräten der mindestens zwei Heizgeräte mitteilt.

## Claims

1. A method for controlling a heating apparatus (1) inside a room including at least one leaf able to assume an open state or a closed state, the heating apparatus (1) comprising at least one CO₂ sensor (2) and at least one temperature sensor (3) and further comprising a controlling module (4) and a heating means (5), the controlling method comprising the following steps:
- determining (100), over a configuration time period, the current state of the at least one leaf among the open state and the closed state, using at least one from among the at least one CO₂ sensor (2) and the at least one temperature sensor (3);
- periodically querying (200) the at least one CO₂ sensor (2) and the at least one temperature sensor (3) regarding a detection of a change in the current state of the at least one leaf; and
- as soon as a change in the current state of the at least one leaf is detected by at least one from among the at least one CO₂ sensor (2) and the at least one temperature sensor (3), transitioning (300) the heating apparatus (1) into a controlling mode corresponding to the new current state.

2. The controlling method according to claim 1, **characterized in that**, in the controlling mode corresponding to the closed state, the controlling method further comprises actuating the heating means (5) of the heating apparatus (1).

3. The controlling method according to claim 1 or claim 2, **characterized in that**, in the controlling mode corresponding to the open state, the controlling method further comprises cutting off the heating means (5) of the heating apparatus (1).

4. The controlling method according to one of claims 1 to 3, **characterized in that** the at least one temperature sensor (3) detects a change in the current state from the closed state to the open state when the temperature measured by the at least one temperature sensor (3) is below a lower threshold S1 for temperature, and detects a change in the current state from the open state to the closed state when the temperature measured by the at least one temperature sensor (3) is above an upper threshold S2 for temperature.

5. The controlling method according to one of claims 1 to 4, **characterized in that** the at least one CO₂ sensor (2) detects a change in the current state from the closed state to the open state when the variation of the CO₂ level measured by the at least one CO₂ sensor (2) is below a lower threshold S3 for CO₂ level variation, and detects a change in the current state from the open state to the closed state when the variation of the CO₂ level measured by the at least one CO₂ sensor (2) is above an upper threshold S4 for CO₂ level variation.

6. The controlling method according to claim 5, **characterized in that** the lower threshold S3 for CO₂ level variation is between -5 and -20 ppm per minute, preferably equal to -10 ppm per minute.

7. The controlling method according to claim 5 or claim 6, **characterized in that** the upper threshold S4 for CO₂ level variation is between 0.25 and 3 ppm per minute, preferably equal to 1 ppm per minute.

8. A heating apparatus (1) comprising at least one CO₂ sensor (2) and at least one temperature sensor (3), the heating apparatus (1) further comprising a controlling module (4) and a heating means (5), the heating apparatus (1) being intended to be arranged inside a room including at least one leaf able to assume an open state or a closed state, **characterized in that** the controlling module (4) is configured to carry out the method according to one of claims 1 to 7.

9. The heating apparatus (1) according to claim 8, **characterized in that** the at least one CO₂ sensor (2) is at least one of an infrared CO₂ sensor or a microphone CO₂ sensor.

10. The heating apparatus (1) according to claim 8 or claim 9, **characterized in that** the at least one temperature sensor (3) is at least one of a sensor for thermometry by metallic resistance, a sensor for thermometry by thermistor or a sensor for thermometry by thermocouple.

11. The heating apparatus (1) according to one of claims 8 to 10, **characterized in that** the heating means (5) is at least one of a convection heater and a radiation heater.

12. The heating apparatus according to one of claims 8 to 11, **characterized in that** the controlling module (4) is implemented in an analog manner.

13. The heating apparatus according to one of claims 8 to 11, **characterized in that** the controlling module (4) is implemented digitally.

14. A heating installation comprising at least two heating apparatuses according to one of claims 8 to 13 arranged inside a room including at least one leaf, the at least two heating apparatuses being configured to communicate with one another in a wired and/or wireless manner, wherein, once one heating apparatus of the at least two heating apparatuses detects a change in the current state of the at least one leaf, it communicates the information of the detected change in the current state of the at least one leaf to the other heating apparatuses of the at least two heating apparatuses.
